# FASCICULE DE BREVET EUROPEEN

(11) **EP 2 577 989 B1**
(45) Date de publication et mention de la délivrance du brevet: **26.03.2014**
(21) Numéro de dépôt: 11730722.3
(22) Date de dépôt: 03.06.2011
(51) Int. Cl.: H04R 3/00, H04R 9/06

(54) **HAUT-PARLEUR ACOUSTIQUE**
AKUSTISCHER LAUTSPRECHER
ACOUSTIC LOUDSPEAKER

(30) Priorité: 04.06.2010 FR 1054386
(43) Date de publication de la demande: 10.04.2013
(73) Titulaire: FOCAL JMLab, 42350 La Talaudière (FR)
(72) Inventeur: CAZES BOUCHET, Arnaud, 42510 Balbigny (FR); EMONTS, Daniel, 67120 ALTORF (FR)
(74) Mandataire: Palix, Stéphane
(86) Numéro de dépôt international: PCT/FR2011/000330
(87) Numéro de publication internationale: WO 2011/151546

(56) Documents cités:
- DE-C1- 19 528 904
- GB-A- 2 010 639
- JP-A- 54 076 132
- US-A- 5 828 767

## Description

### DOMAINE TECHNIQUE

L'invention se rattache au domaine des haut-parleurs acoustiques. Elle vise plus particulièrement un haut-parleur équipé d'agencements lui permettant d'assurer un réglage dans le domaine des basses fréquences, et plus précisément des sons graves.

### TECHNIQUES ANTERIEURES

De façon générale, on sait que la reproduction des sons graves, c'est-à-dire situés dans la bande 20-250 Hertz, est un élément majeur dans l'appréciation de la qualité d'un système audio. En effet, dans la mesure où un enregistrement a été effectué de façon correcte en incluant suffisamment de richesse dans la partie basse du spectre, la qualité d'écoute dépend d'une part de la capacité à un amplificateur de bien restituer ces sons graves, mais d'autre part, des performances du haut-parleur qui sont elles-mêmes, en ce qui concerne les graves, dépendantes de la pièce dans laquelle se trouve le haut-parleur. Ainsi, la dimension et la géométrie de la pièce peuvent avoir une influence, dans la mesure où, aux fréquences considérées dans les graves, la quantité d'air déplacée par la membrane du haut-parleur est importante. De même, aux fréquences correspondantes, les longueurs d'ondes sont telles que les phénomènes de réflexion peuvent provoquer l'apparition de noeuds et de ventres d'ondes qui font que, selon l'emplacement de l'utilisateur, la qualité sonore peut être très variable.

Ainsi, on sait que des ajustements peuvent être nécessaires pour assurer une qualité d'écoute optimale, ces ajustements devant avoir lieu dans la pièce où est installé le haut-parleur.

Différentes techniques ont déjà été proposées pour assurer ce type de réglage, sans être toutefois réellement satisfaisantes. Ainsi, on a déjà proposé des solutions de type mécanique, consistant à modifier les paramètres de l'évent sur des charges de type *« bass-réflex* », soit en modifiant la longueur de l'évent, soit en le bouchant avec une mousse. Une telle solution modifie la fréquence de résonance de l'évent. Cela se traduit par une augmentation du niveau à la fréquence de résonance, mais les sons de fréquence inférieure se trouvent au contraire atténués, avec une sensation de déséquilibre de la réponse du grave.

Des solutions d'ordre électronique ont également été proposées en assurant des filtrages du signal transmis au haut-parleur. Dans le cas de filtrages passifs, ils provoquent une baisse d'amplitude sans réellement apporter de solutions sur une bande de fréquence suffisamment large. Les filtrages de type actif ne sont pas non plus satisfaisants dans la mesure où un éventuel gain en amplitude provoque généralement des dégradations du signal par le passage dans une multitude de circuits correctifs électroniques, qui sont source de pertes d'informations et donc de transparence acoustique.

Une autre solution a été proposée par le Demandeur qui consiste à utiliser comme source de champ magnétique, non plus un aimant (qui génère un champ constant), mais un dispositif assimilable à un électro-aimant. Si cette solution est satisfaisante d'un point de vue acoustique, elle est en revanche complexe et coûteuse à mettre en oeuvre, de sorte qu'elle est limitée à des installations de très haut de gamme.

Un haut-parleur particulier a été décrit dans le document DE 195 28 904. Ce haut-parleur comporte un second bobinage monté sur l'équipage mobile, et dans le champ magnétique de l'aimant du haut-parleur. Ce bobinage est en court-circuit, et permet de protéger le haut-parleur contre les surintensités et les vibrations excessives.

Le problème que se propose de résoudre l'invention est donc de permettre un réglage dans la bande de fréquence des graves, sans engendrer de modifications importantes sur les fréquences avoisinantes, sans non plus nécessiter d'installation complexe ni coûteuse.

### EXPOSE DE L'INVENTION

L'invention concerne donc un haut-parleur acoustique qui comporte :
- une source de champ magnétique constant ;
- un équipement mobile incluant une membrane, un bobinage apte à être parcouru par un courant électrique représentatif du signal sonore à générer, et à interagir avec ce champ magnétique constant, et un second bobinage également situé dans le champ magnétique.

Conformément à l'invention, ce haut-parleur se caractérise en ce que les deux bornes du second bobinage sont reliées par un composant essentiellement résistif, choisi dans un ensemble d'éléments résistifs de valeurs de résistance distinctes, grâce à des moyens pour assurer la connexion de l'un de ces éléments aux bornes du second bobinage. Ces moyens peuvent être particulièrement variés, et il peut par exemple s'agir d'un ensemble de cavaliers ou bien encore de boutons à positions multiples qui permettent de connecter la résistance la plus appropriée.

Autrement dit, le haut-parleur est équipé d'une bobine en court circuit ou en circuit fermé sur une résistance, qui se déplace dans le champ magnétique comme la bobine principale, et qui est donc le siège de courants induits qui se dissipent par effet Joule dans l'élément résistif connecté à ses bornes. De cette manière, on règle le facteur d'amortissement (ou Qms) du haut-parleur, de manière à assurer le couplage optimal entre le volume de la pièce d'écoute et le volume du haut-parleur. Ainsi, le bobinage complémentaire, qui est en pratique associé avec le bobinage principal dans lequel circule le courant de commande, est le siège d'une force contre électromotrice qui tend à empêcher la bobine de se déplacer dans l'entrefer.

En pratique, il convient de ne pas trop alourdir l'équipage mobile par la présence de cette bobine complémentaire, et un bon compromis peut être trouvé lorsque ce second bobinage a un volume de matériau conducteur sensiblement identique à celui de la bobine principale. Par volumes sensiblement égaux, on entend que l'écart entre les deux volumes est inférieur à 20% par rapport au volume le plus faible. Néanmoins, le phénomène d'amortissement peut intervenir pour des bobinages complémentaires qui présentent un volume nettement différent de celui du volume principal, selon que l'on souhaite privilégier l'inertie de l'équipage mobile, ou à l'inverse le degré d'amortissement.

Ainsi, dans une version préférentielle, on privilégiera une utilisation de fils à section rectangulaire qui permet un bobinage avec moins de perte de place qu'un fil à section cylindrique, bien que plus difficile à réaliser.

En pratique, les fils de la bobine d'amortissement peuvent être réalisés en cuivre, c'est-à-dire dans le même matériau que celui du bobinage principal, voire dans un autre matériau tel que de l'aluminium ou analogue. Un compromis peut être trouvé entre un gain de poids par l'utilisation d'un conducteur moins dense tel que l'aluminium, et la valeur de résistance du conducteur, dépendant de sa résistivité et de sa section.

### DESCRIPTION SOMMAIRE DES FIGURES

La manière de réaliser l'invention, ainsi que les avantages qui en découlent, ressortiront bien de la description du mode de réalisation qui suit, à l'appui des figures annexées dans lesquelles :
- la figure 1 est une vue en coupe d'un haut-parleur conforme à l'invention ;
- la figure 2 est une vue en coupe d'un détail de la figure 1 ;
- la figure 3 est un diagramme électrique montrant la capacité de réglage du haut-parleur conforme à l'invention ;
- la figure 4 est une courbe représentant l'impédance du haut-parleur pour différentes valeurs de réglage de la résistance connectée aux bornes du second bobinage.

### MANIER DE REALISER L'INVENTION

Comme illustré à la figure 1, un haut-parleur 1 comporte de façon traditionnelle un équipage mobile, composé d'une membrane 2 à laquelle est associé un bobinage 3 connecté à l'amplificateur 10 délivrant le signal électrique représentatif de l'onde acoustique à générer.

Ce bobinage **3** se déplace à l'intérieur d'une zone dans laquelle est généré un champ magnétique constant, crée par une source de champ qui est généralement un élément aimanté **6,** associé à des pièces polaires **7,8,9,** de manière à confiner les lignes de champ au niveau du bobinage 3 avec un entrefer minimal.

Conformément à l'invention, le haut-parleur comporte un second bobinage qui, dans la forme représentée, se trouve recouvrir le bobinage principal, de manière à être soumis au même champ magnétique.

Tel qu'illustré à la figure 2, le bobinage principal **3** est réalisé par un enroulement de fils, typiquement de cuivre, de section ronde, alors que le bobinage **20** servant à modifier le facteur d'amortissement est réalisé par un fil à section rectangulaire. Cette disposition permet de ne pas trop augmenter l'entrefer tout en conservant une résistance du bobinage la plus faible possible et un volume de cuivre suffisant. Toutefois, le principe de l'invention fonctionne également avec l'emploi d'autres types de fils, par exemple présentant section cylindrique, ou réalisés en matériaux analogue tel que l'aluminium.

Comme illustré à la figure 3, le bobinage d'amortissement **20** peut être connecté à différents éléments résistifs **21-23.** Un de ces éléments peut être un élément résistif de valeur très faible pour simuler un court-circuit pour obtenir l'amortissement maximal. Il peut également s'agir d'un élément résistif de valeur moyenne qui permet de limiter le courant et de se situer sur une valeur intermédiaire du coefficient de surtension mécanique (Qms). Cette valeur est calculée au cas par cas, de façon à obtenir une valeur de coefficient de surtension de niveau intermédiaire. En fmal, ce réglage se fait dans la pièce d'écoute, en fonction des perceptions de l'utilisateur et du niveau de réverbération de ce lieu. Il peut également être réalisé en usine, dès lors que les paramètres géométriques de la pièce où sera installé le haut-parleur sont connus. Le nombre d'éléments résistifs connectables peut varier en fonction de la finesse du réglage que l'on souhaite réaliser. Il est également possible que le bobinage d'amortissement **20** soit laissé en l'air pour ne pas créer de force électromagnétique, auquel cas la bobine d'amortissement ne crée pas de force contre électromotrice de sorte que le haut-parleur fonctionne avec ces paramètres d'origine

Comme déjà évoqué, ce réglage peut se faire de différentes manières sans sortir du principe de l'invention, qu'il s'agisse de cavaliers **24** comme illustré à la figure 3, ou d'une molette à positions multiples assurant la connexion de la résistance **21,22,23** appropriée.

Un exemple de réalisation est illustré à la figure 4, dans laquelle on a représenté en ordonnée l'impédance du haut-parleur, vue par l'amplificateur, et en abscisse la fréquence, en privilégiant la zone des graves. Ainsi, la courbe **41** qui présente les pics les plus marqués, correspond à une situation de circuit ouvert, une résistance quasi infinie. Les deux pics **42,43** situés au voisinage de 15 et 50 Hertz correspondent à des couplages entre le haut-parleur et l'évent en fonction du volume de l'enceinte et des paramètres Thiele et Small du haut-parleur.. La courbe 46 correspond à la position où le bobinage d'amortissement est presque en court-circuit, c'est à dire la position de réglage maximum pour laquelle le coefficient de surtension mécanique (Qms) d'origine a été divisé par plus de 14, la diminution de niveau sonore entre 50 et 100 Hz étant de -3dB par rapport au niveau initial. La courbe 45 correspond à la position intermédiaire de débit du courant dans une résistance de 2,2 Ohms qui permet de réduire le niveau sonore entre 50 et 100Hz de -1,5dB, le facteur Qms étant divisé par 8.

Il ressort de ce qui précède que le haut-parleur conforme à l'invention présente l'avantage de pouvoir être réglé de manière à ajuster son facteur de qualité mécanique qui possède une très grande résolution, y compris dans le registre grave, et ce avec une solution facile à mettre en oeuvre, qui la rend applicable pour une grande gamme de haut-parleurs. Ainsi, l'invention permet d'ajuster la réponse de l'enceinte acoustique à la pièce d'écoute.

## Revendications

1. Haut-parleur acoustique (1) comportant :
- une source de champ magnétique (6) ;
- un équipement mobile incluant une membrane (2), un bobinage (3) apte à être parcouru par un courant électrique représentatif du signal sonore à générer, et à interagir avec ledit champ magnétique et un second bobinage (20).
***caractérisé* en ce qu'**il comporte un ensemble d'éléments essentiellement résistifs (21,22,23) de valeur de résistances distinctes, et des moyens (24) pour assurer la connexion de l'un desdits éléments aux bornes (27,28) dudit second bobinage (20).

2. Haut-parleur selon la revendication 1, ***caractérisé* en ce que** deuxième bobinage (20) est réalisé à partir d'un fil de section rectangulaire.

3. Haut-parleur selon la revendication 1, ***caractérisé* en ce que** le second bobinage (20) présente un volume de matériau conducteur sensiblement égal à celui du bobinage (3) parcouru par le courant représentatif du signal.

## Patentansprüche

1. Akustischer Lautsprecher (1), Folgendes aufweisend:
- eine Magnetfeldquelle (6);
- eine bewegliche Einrichtung mit einer Membran (2), einer Wicklung (3), die geeignet ist, von einem elektrischen Strom durchflossen zu werden, der für das zu erzeugende Schallsignal repräsentativ ist, und mit dem Magnetfeld zu interagieren, und einer zweiten Wicklung (20),
**dadurch gekennzeichnet, dass** er eine Einheit von im Wesentlichen resistiven Elementen (21, 22, 23) mit verschiedenen Widerstandswerten und Mittel (24) aufweist, um den Anschluss eines der genannten Elemente an die Anschlüsse (27, 28) der zweiten Wicklung (20) sicherzustellen.

2. Lautsprecher nach Anspruch 1, **dadurch gekennzeichnet, dass** die zweite Wicklung (20) aus einem Draht mit rechteckigem Querschnitt hergestellt ist.

3. Lautsprecher nach Anspruch 1, **dadurch gekennzeichnet, dass** die zweite Wicklung (20) ein Volumen aus leitendem Material aufweist, das im Wesentlichen gleich demjenigen der Wicklung (3) ist, die von dem für das Signal repräsentativen Strom durchflossen wird.

## Claims

1. An acoustic loudspeaker (1) comprising:
- a magnetic field source (6);
- a moving part comprising a membrane (2), a coil (3) capable of conducting an electric current representative of the sound signal to be generated, and of interacting with said magnetic field and a second coil (20),
***characterized in that*** it comprises a set of essentially resistive elements (21, 22, 23) of different resistance values, and means (24) for connecting one of said elements across the terminals (27, 28) of said second coil (20).

2. The loudspeaker of claim 1, ***characterized in that*** the second coil (20) is formed from a wire of rectangular cross-section.

3. The loudspeaker of claim 1, ***characterized in that*** the second coil (20) has a conductor material volume substantially equal to that of the coil (3) conducting the current representative of the signal.
